# EUROPÄISCHE PATENTSCHRIFT

(11) **EP 0 327 105 B1**
(45) Veröffentlichungstag und Bekanntmachung des Hinweises auf die Patenterteilung: **15.05.1991**
(21) Anmeldenummer: 89101919.2
(22) Anmeldetag: 03.02.1989
(51) Int. Cl.: B02C 1/02, B02C 21/02

(54) **Brechergehäuse**
Crusher housing
Logement pour broyeur

(30) Priorität: 05.02.1988 DE 3803497
(43) Veröffentlichungstag der Anmeldung: 09.08.1989
(73) Patentinhaber: Böhringer, Paul, D-7101 Oedheim (DE)
(72) Erfinder: Böhringer, Paul, D-7101 Oedheim (DE)
(74) Vertreter: Patentanwälte Leinweber & Zimmermann

(56) Entgegenhaltungen:
- DE-A- 2 224 823
- FR-A- 2 189 123

## Beschreibung

Die Erfindung betrifft das Gehäuse einer Bearbeitungsmaschine für mineralische Grundstoffe (wie Steine, Kies u.dgl.) oder die Aufbereitung von Recyclingmaterial (wie Kunststeine, armierten Beton u.dgl.). Die Erfindung betrifft also insbesondere das Gehäuse von Brechern, beispielsweise Backenbrechern oder Schlagkopfbrechern, wobei dieses Gehäuse besteht aus rechtwinklig zueinander stehenden Platten, die an den Stoßstellen fest miteinander verbunden sind

Derartige Brecher sind große und schwere Einheiten, deren Gewicht in der Regel über 100 t liegt. Dies erschwert den Transport und die Montage vorort erheblich. Dies mußte aber als Eigenheit solcher schweren Maschinen bisher hingenommen werden.

Das Brechergehäuse besteht üblicherweise aus Seitenteilen, in denen die bewegliche Brechbacke gelagert ist, einer die Antriebseinheit tragenden stabilen Rückwand, sowie einem die feste Brechbacke darstellenden Amboß. Die Seitenteile, die Rückwand und der aus zahlreichen Platten und Doppel-T-Trägern gebildete Amboß wurden bisher durch Schweißen an den Stoßstellen der plattenförmigen Gehäuseteile verbunden. Eine solche Konstruktion geht aus der DE-A-2224823 hervor.

Aufgabe der Erfindung ist es, für die Verbindung der plattenförmigen Gehäuseteile eine Konstruktion vorzuschlagen, die zu einer erheblichen Erleichterung der Handhabung bei Transport, Montage, Demontage und Versetzung der Maschine führt.

Diese Aufgabe wird erfindungsgemäß dadurch gelöst, daß jeweils
a) die erste der beiden fest zu verbindenden Platten an der Stoßstelle eine Reihe von Durchbrechungen aufweist,
b) die zweite der beiden fest zu verbindenden Platten mit einer Reihe von Ösen versehen ist, die über die Stoßkante der zweiten Platte vorstehen und deren Überstand größer ist als die Plattendicke der ersten Platte,
c) durch die Durchbrechungen der ersten Platte die Ösen der zweiten Platte von der Gehäuseinnenseite her hindurchgesteckt sind, und
d) in die auf der Gehäuseaußenseite vorstehenden Ösen Keile eingeschlagen werden, die sich einerseits an der Gehäuseaußenseite der ersten Platte, andererseits am außenliegenden Ösenbogen der Ösen der zweiten Platte abstützen.

Die bisher für erforderlich gehaltene Schweiß- oder Schraubverbindung der schweren Platten ist also hier durch eine einfache Ösen-Keil-Verbindung ersetzt. Derartige Verbindungen sind überaus robust, einfach zu handhaben und lösen sich nicht von selbst, und zwar insbesondere dann nicht, wenn für den Keil ein selbsthemmender Keilwinkel vorgesehen wird.

Das Umgehen mit derartigen Keilverbindungen ist auch ungelernten Hilfskräften möglich. Diese vermögen sowohl die Keilverbindungen beim Zusammenbau der Maschine herzustellen, als auch die Keilverbindungen dann, wenn die Maschine versetzt und zur Erleichterung des Versetzens demontiert werden soll, wieder zu lösen. Für das Setzen und Lösen der Keile bedarf es nur einfachster Werkzeuge.

Es sind hier also erstmals die Gehäuseplatten eines Brechergehäuses nicht mehr durch Schweißverbindungen auf Dauer und/oder durch Schraubverbindungen auf eine ebenfalls schon herstellungsseitig fertigzustellende Art verbunden. Vielmehr ist durch die Ösen-Keil-Verbindungen eine Verbindungsart vorgesehen, die eine Herstellung der Verbindung erst beim Anwender erlaubt und dort auch ein einfaches Wiederlösen und Wiederherstellen der Verbindung ermöglicht.

Damit ist es nunmehr möglich, diese großen und schweren Maschinen in ihre Einzelteile und Baugruppen zerlegt vom Hersteller zum Anwender zu transportieren. Dabei können einzelne, komplexere Baugruppen auf einzelne Gehäuseplatten vormontiert werden. Insgesamt wird aber das Gehäuse erst am Anwendungsort aufgeschlagen und auf einfache Weise komplettiert. Es ist somit der Raumbedarf für den Transport entscheidend vermindert. Überdies ist auch das Gewicht der einzelnen Transportstücke auf einen Bruchteil dessen vermindert, was bisher als Transportgewicht bei derartigen Maschinen hingenommen werden mußte. Von erheblichem Vorteil ist es auch, daß das häufig notwendige Versetzen der Maschine am Anwendungsplatz nunmehr mit der beschriebenen einfachen Zerlegung, dem Umsetzen der Einzelteile und dem Wiederzusammenbau am neuen Einsatzort möglich ist. So wie für den Hersteller diese Verbindungsart eine günstigere Kalkulation für Herstellung und Kosten erbringt, so ist diese Konstruktion auch für den Anwender aus den genannten Gründen erheblich kostengünstiger.

Herstellungsseitig ist kein besonderer Mehraufwand erforderlich. Denn schon bei der Herstellung der Gehäuseplatten können die für diese Verbindungsart notwendigen Durchbrechungen und Ösen einfach mithergestellt werden. Beide liegen ja voll in der Plattenfläche und sind aus dem Plattenmaterial ohne zusätzlichen Aufwand herausarbeitbar. Im Grunde wäre es natürlich möglich, den Ösen eine geringere oder größere Stärke zu geben als sie die zugehörige Platte aufweist. Es ist aber selbstverständlich am einfachsten und damit zweckmäßig, die Öse die gleiche Stärke aufweisen zu lassen, wie sie die Platte von vorneherein aufweist. Andererseits ist es zweckmäßig, die Durchbrechungen für das Durchführen der Öse mit einem entsprechenden Übermaß bezüglich der Querschnittsabmessungen der Öse auszubilden, damit das Zusammenstecken der Gehäuseplatten erleichtert wird. Auf eine Passung kommt es hier nicht an, weil die Abstützung der Gehäuseplatten aneinder längs der Stoßkanten und durch die Keilungskräfte erfolgen wird.

Weitere Einzelheiten ergeben sich aus der folgenden Beschreibung der Zeichnungen. Es zeigen:
Fig. 1 im Schnitt eine erste Ausführungsform eines Backenbrechers mit teilweise angedeuteten Teilen des Brechers im Inneren des Gehäuses,
Fig. 2 eine Fig. 1 entsprechende Außenansicht einer anderen Ausführungsform, und
Fig. 3 im größerem Maßstab und im Schnitt eine im einzelnen dargestellte Ösen-Keil-Verbindung nach der vorliegenden Erfindung.

Fig. 1 zeigt einen Backenbrecher 10, dessen bewegliche Brechbacke 12 um eine gehäusefeste Brechbackenwelle 14 schwenkbar ist und mit einem als Brechwiderlager dienenden massiven Amboß 16 zusammenwirkt. Die bewegliche Brechbacke 12 ist mit einem auf ihrer Rückseite aufgebauten Exzenterantrieb 18 versehen, dessen Schwungräder 20 außerhalb des Gehäuses unter einer Abdeckung 22 (Fig. 2) liegen. Der Antriebsmotor 24 ist ebenfalls außen aufgebaut. Der Exzenterantrieb 18 bewegt über eine Kinematik 26 die bewegliche Brechbacke 12 gegen die Wirkung von Federn 28 hin und her, wobei das in den Backenbrecher 10 eingeführte zu brechende Gut zwischen der beweglichen Brechbacke 12 und dem Amboß 16 druckzerkleinert wird.

Der Brechraum zwischen der beweglichen Brechbacke 12 und dem Amboß 16 sowie der Antrieb sind im Inneren eines aus großen plattenförmigen Teilen gebildeten Brechergehäuses 30 angeordnet. Das Brechergehäuse besteht aus zwei in der Regel deckungsgleichen Seitenteilen 32 einer Bodenplatte 34, einer rückwärtigen Abdeckplatte 36, sowie einer oberen Gehäuseabdeckung, die zweiteilig ausgeführt ist: Eine relativ dünne Deckelplatte 38 verbindet die Seitenteile 32 im Bereich oberhalb der Brechbackenwelle 14 bzw. des Brechereinlaufes, während eine massive Tragplatte 40 ar. diese nach rückwärts anschließt und bis zum Bereich über der Gutabgabe des Brechers erstreckt ist. Auf die Tragplatte wird die gesamte Antriebseinheit einschließlich Exzenterantrieb 18 und Antriebsmotor 24 vormontiert, so daß die Antriebseinheit mit diesen Teilen zusammen gehandhabt werden kann. Die beiden Seitenteile 32 sind zusätzlich noch durch zwei Querverstrebungen 42 über dem Brechermaul und einen Querbalken 44 über der Kinematik 26 mit-einander im oberen Teil und im unteren Teil durch die massive Konstruktion des Ambosses 16 verbunden.

Zur Befestigung aller dieser Gehäuseteile aneinander dienen nun Ösen-Keil-Verbindungen, wie sie Fig. 3 im einzelnen zeigt.

So weist der Amoß 16 entsprechend massive Ösen 46 auf, die entsprechend große Durchbrechungen der Seitenteile 32 durchsetzen. Man erkennt, daß hier eine ganze Anzahl derartiger Ösen 46 des Ambosses 16 in einer Reihe vorgesehen ist. So sind es bei der Ausführungsform nach Fig. 1 fünf Ösen 46 an der Amboßplatte, die die Seitenteile 32 nach außen durchsetzen, bei der Ausführungsform nach Fig. 2 vier. Auf ähnliche Weise ist die Bodenplatte 34 mit Ösen 48 versehen, die wieder durch eine Reihe von Durchbrechungen der Seitenteile 32 nach außen vorstehen. Da der Amboß!6 und die Bodenplatte 34 zueinander parallel liegen, liegen auch die Durchbrechungen für die Ösen 46 und 48 in zwei parallelen Reihen in den Seitenteilen 32 übereinander. Da jedoch die Bodenplatte 34 erheblich schwächer its als der Amboß 16, sind auch die Durchbrechungen für die Ösen 48 entsprechend kleiner. Fig. 1 und Fig. 2 zeigen jeweils fünf in Reihe liegende Durchbrechungen mit durchstehenden Ösen 48 der Bodenplatte 34. Selbstverständlich sind Amboß 16 und Bodenplatte 34 gegenüber beiden Seitenteile 32 auf diese Weise ausgebildet.

Die Seitenteile 32 selbst weisen Ösen 50 auf, die einmal entsprechende Durchbrechungen der Abdeckplatte 36, zum anderen solchen der Deckelplatte 38 bzw. der Tragplatte 40 durchsetzen. Auch bei den Ösen 50 zur Verbindung der Seitenteile 32 mit der Abdeckplatte 36 und der Deckelplatte 38 sind, wie das die Figur zeigt, auf jeder Seite jeweils fünf derartige Ösen 50 in Reihe angeordnet. Im Bereich der Tragplatte 40 für den Antrieb kann eine ebensolche Verbindung mit Ösen 52 auch für den Aufbau der Halterungen für den Exzenterantrieb 18 an der Tragplatte 40 dienen.

Schließlich können auch die Querverstrebungen 42 und der Querbalken 44 auf die gleiche Weise mit Ösen durch die Seitenteile 32 nach außen geführt sein.

Die Ösen können entweder nach Art der Ösen 50 für das Durchsetzen der Deckelplatte 38 in Fig. 1 über die Außenkante der jeweiligen Gehäuseplatte,hier also der Seitenteile 32 nach außen vorstehen. Statt dessen ist alternativ auch die Möglichkeit gegeben, wie sie in Fig. 1 bezüglich der Ösen 50 gezeigt ist, die die Abdeckplatte 36 durchsetzen: Hier sind die Ösen 50 in einer Einbuchtung 54 der Seitenteile 32 angeordnet und weisen eine Höhe über dem Boden der Einbuchtung 54 auf, die der Tiefe der Einbuchtung gleich ist. Dadurch fluchtet also die Außenkante der hier vorgesehenen Ösen 50 mit der Außenkante der Seitenteile 32 an dieser Stelle. Dies bewirkt, daß hier eine Ösverbindung hergestellt werden kann, ohne daß die Platte eine zusätzliche Dimensionierung wegen der Ösenhöhe erfahren muß.

Aus der obigen Erläuterung ist klar geworden, daß die verschiedenen Gehäuseplatten auf sinnvolle Weise teils mit Ösen, teils mit Durchbrechungen, teils auch mit beiden versehen sind, so daß das ganze Gehäuse baukastenartig zusammengestellt werden kann.

Unabhängig von der Art und Weise der Anbringung der Ösen im Randbereich der Gehäuseplatten weisen sämtliche derartige Ösen Ösenbögen 56 auf, die in der Draufsicht in der Regel rechteckig sind und ein im Querschnitt ebenfalls etwa rechteckiges Ösenloch umgreifen. Dabei weisen die Ösenbögen einen derartigen Überstand über die Stoßkante der Gehäuseplatte auf, mit der sie einstückig sind, daß nach dem Durchstecken der Ösen durch die Durchbrechung der zugehörigen anderen Gehäuseplatte das Ösenloch 58 zu einem Teil im Bereich der Platte verbleibt, durch die die Öse nach außen vorsteht, während der im Regelfall größere Teil des Ösenloches 58 außerhalb der Außenoberfläche dieser Platte liegt, so daß es hier zugänglich ist.

In den hier zugänglichen Teil des Ösenlochs 58 wird nun jeweils ein Keil 60 eingeschlagen. Jeder Keil 60 weist auf seiner der Gehäuseaußenseite zugewandten Seite eine ebene Stützfläche 62 auf, mit der die gegenüberliegende Keilfläche 64 einen Keilwinkel bildet. Dieser Keilwinkel ist nach den physikalischen Gesetzen der Reibung am Keil so ausgebildet, daß der Keil 60 selbsthemmend ist, so daß er sich aus der Öse nicht zu lösen vermag. Dennoch kann natürlich unter Einwirkung einer entsprechenden Kraft der Keil herausgeschlagen werden, so daß die Teile einfach demontiert werden können. Dies ist für das Versetzen gelegentlich erforderlich.

Es liegt auf der Hand, daß die erläuterten Ösen-Keil-Verbindungen auch von ungelernten Hilfskräften rasch, aber effizient hergestellt bzw. gelöst werden können. Dies ermöglicht nun erstmals die Versendung derartiger Großmaschinen mit teilweise enormen Gewichten und Abmessungen in erheblich günstigerer Form bezüglich des Raumbedarfs und der Handhabung. Dennoch kann am Aufstellungsort die Maschine aufs einfachste zusammengesetzt und damit aufgestellt werden Ebenso einfach ist ein häufig notwendiges Versetzen möglich, weil hierfür die Maschine wieder zerlegt werden kann.

Fig. 3 zeigt im einzelnen die erfindungsgemäße ÖsenKeil-Verbindung im Bereich der Verbindung der den Amboß 16 bildenden Platte mit einem der beiden Seitenteilen 32. Man erkennt zunächst den aufrecht stehenden Seitenteil 32, der eine der Stärke der den Amboß 16 bildenden Platte entsprechende Durchbrechung aufweist. Der Amboß 16 ist mit einer über seine Stoßkante vorstehenden Öse 46 versehen. Der Ösenbogen 56 der Öse 46 weist die gleiche Stärke auf, wie die den Amboß 16 bildende Platte selbst. Sie ist einfach aus dem gleichen Material herausgearbeitet. Der Ösenbogen 56 umgreift ein Ösenloch 58,daß nach dem Durchstecken bis zum Anschlag der Stoßkante des Ambosses 16 an der Gehäuseinnenseite des Seitenteils 32 teilweise in der Durchbrechung des Seitenteils 32, teilweise aber auch außerhalb zu liegen kommt. Hier wird nun der Keil 60 eingeschlagen, der sich mit seiner ebenen Stützfläche 62 auf der die Gehäuseaußenseite bildenden Oberfläche der Platte abstützt, die den Seitenteil 32 bildet, während seine gegenüberliegende Keilfläche 64 sich an der Innenseite des Ösenbogens 56 abstützt. Diese kann ebenfalls der Keilfläche 64 angepaßt sein, muß es aber nicht. Der Keil 60 weist in der in Fig. 3 nicht zu erkennenden Querrichtung eine nur etwas geringere Breite auf als das Ösenloch 58.

Der Amboß 16 ist weiter mit einem das Brechwiderlager versteifenden Doppel-T-Träger 60 unterlegt und auf der Oberseite mit einer Verschleißplatte 68 belegt. Deren Oberseite bildet den eigentlichen Boden des Brechraumes. Für die Zuführung des Brechgutes dient ein Kettenförderer 70, der mit sich quer zur Förderrichtung und quer durch den Brechraum erstreckenden Breichleisten 72 besetzt ist, die leicht austauschbar sind. Die Ketten des Kettenförderers 70 laufen in einer als Kettenschutz vorgesehenen Profilschiene 74, die mit Bolzen 76 bleibend mit Seitenteilen 32 verbunden ist, weil dieses Teil schon herstellerseitig montiert werden kann Weiter ist oberhalb der als Kettenschutz dienenden Profilschiene 74 ein weiteres Verschleißblech als Seitenkeil 78 im Bereich des sich keilförmig verjüngenden Brechraumes vorgesehen. Auch dieser Seitenkeil ist mit Schraubverbindungen 80 herstellerseitig mit dem Seitenteil 32 verbunden.

## Patentansprüche

1. Teil einer Bearbeitungsmaschine für mineralische Grundstoffe oder die Aufbereitung von Recyclingmaterial, insbesondere Brechergehäuse, bestehend aus aneinander stoßende Platten, die an den Stoßstellen fest miteinander verbunden sind, dadurch gekennzeichnet, daß
a) die erste der beiden fest zu verbindenden Platten an der Stoßstelle eine Reihe von Durchbrechungen (58) aufweist,
b) die zweite der beiden fest zu verbindenden Platten mit einer Reihe von Ösen (46, 48, 50, 52) versehen ist, die über die Stoßkante der zweiten Platte vorstehen und deren Überstand größer ist als die Plattendicke der ersten Platte,
c) durch die Durchbrechungen (58) der ersten Platte die Ösen (46, 48, 50, 52) der sweiten Platte hindurchgesteckt sind, und
d) in die auf der Außenseite vorstehenden Ösen (46,48, 50, 52) Keile (60)eingeschlagen werden, die sich einerseits an der Außenseite der ersten Platte, andererseits am außenliegnden Ösenbogen (56) der Ösen der zweiten Platte abstützen,
e) der Keil (60) einen selbsthemmenden Keilwinkel hat.

2. Vorrichtung nach Anspruch 1, dadurch gekennzeichnet, daß der Keil (60) sich mit einer ebenen Stützfläche (62) an der Außenseite der ersten Platte (32) abstützt und mit einer hierzu um einen Keilwinkel geneigten Keilfläche (64) auf der Innenseite des Ösenbogens (56).

3. Vorrichtung nach einem der Ansprüche 1 oder 2, dadurch gekennzeichnet, daß die Ösen (46, 48, 50, 52) die gleiche Stärke aufweisen wie die Platte, an der sie vorgesehen sind.

4. Vorrichtung nach Anspruch 3, dadurch gekennzeichnet, daß die Durchbrechungen zum Erleichtern des Zusammenfügens ein entsprechendes Übermaß gegenüber den Querschnittsabmessungen der Ösen (46, 48, 50, 52) aufweisen.

5. Vorrichtung nach einem der Ansprüche 1 bis 4, dadurch gekennzeichnet, daß die Stoßkante (54) mit den Ösen (50) gegenüber der Außenkante der Gehäuseplatte (32) etwas zurückgesetzt ist.

6. Vorrichtung nach Anspruch 5, dadurch gekennzeichnet, daß die Außenkante der über die Stoßkante (54) vorstehenden Ösen (50) mit der Außenkante der Gehäuseplatte (32) fluchtet.

## Claims

1. Part of a processing machine for mineral raw materials or the preparation of recycling material, in particular a crusher housing, consisting of plates which butt against one another and are firmly connected to one another at the abutting surfaces, characterized in that:
a) the first of the two plates to be firmly connected has a row of apertures at the abutting surfaces,
b) the second of the two plates to be firmly connected is provided with a row of lugs which project beyond the abutting edge of the second plate and whose projecting length is greater than the plate thickness of the first plate.
c) the lugs of the second plate are put through the apertures in the first plate, and
d) wedges are knocked into the lugs projecting on the outside, which wedges are supported on one side on the outside of the first plate and on the other side on the external lug arches of the lugs of the second plate,
e) the wedge has a self-locking wedge angle.

2. Device according to Claim 1, characterized in that the wedge (60), with a flat supporting face (62), is supported against the outside of the first plate (32) and, with a wedge face (64) inclined hereto by a wedge angle, is supported on the inside of the lug arch (56).

3. Device according to either of Claims 1 or 2, characterized in that the lugs (46, 48, 50, 52) have the same thickness as the plate on which they are provided.

4. Device according to Claim 3, characterized in that the apertures, to facilitate joining, have an appropriate oversize relative to the cross-sectional dimensions of the lugs (46, 48, 50, 52).

5. Device according to any of Claims 1 to 4, characterized in that the abutting edge (54) having the lugs (50) is set back slightly relative to the outer edge of the housing plate (32).

6. Device according to Claim 5, characterized in that the outer edge of the lugs (50) projecting beyond the abutting edge (54) is in alignment with the outer edge of the housing plate (32).

## Revendications

1. Partie d'une machine de traitement de matières minérales ou de préparations de matériaux à recycler, bâtis de broyeurs notamment, constituée de plaques mortaisées les unes contre les autres, reliées solidement ensemble aux emplacements de contact, caractérisée en ce que
a) la première des deux plaques à relier solidement présente à l'emplacement de contact une série de découpures (58),
b) la seconde des deux plaques à relier solidement est pourvue d'anneaux (46, 48, 50, 52), qui font saillie au-dessus de l'arête de contact de la seconde plaque et dont le débord est plus grand que l'épaisseur de la première plaque,
c) les anneaux (46, 48, 50, 52) de la deuxième plaque sont enfoncés à travers les découpures (58) de la première plaque,
d) des clavets (60) sont introduits dans les anneaux (46, 48, 50, 52) faisant saillie à l'extérieur, lesquels clavets prennent appui, d'une part, sur l'extérieur de la première plaque et, d'autre part, sur l'arc d'anneau (56) dépassant à l'extérieur des anneaux de la deuxième plaque,
e) le clavet (60) a un angle de tranchant autobloquant.

2. Dispositif selon la revendication 1, caractérisé en ce que le clavet (60) prend appui contre l'extérieur de la première plaque (32) par une surface d'appui plane (62) et sur l'intérieur de l'arc d'anneau (56) par une surface de clavet (64) inclinée à cet effet autour d'un angle de tranchant.

3. Dispositif selon l'une des revendications 1 ou 2, caractérisé en ce que les anneaux (46,48,50,52) présentent la même épaisseur que la plaque pour laquelle ils sont prévus.

4. Dispositif selon la revendication 3, caractérisé en ce que les découpures présentent par rapport aux dimensions des coupes transversales des anneaux (46,48,50,52) une surmesure correspondante afin de faciliter l'assemblage.

5. Dispositif selon l'une des revendications 1 à 4, caractérisé en ce que l'arête de contact (54) comportant les anneaux (50) est légèrement en retrait par rapport à l'arête extérieure de la plaque de bâti (32).

6. Dispositif selon la revendication 5, caractérisé en ce que l'arête extérieure des anneaux (50) faisant saillie au-delà de l'arête de contact (54) est alignée avec l'arête extérieure de la plaque de bâti (32).
